# EUROPÄISCHE PATENTSCHRIFT

(11) **EP 0 103 319 B1**
(45) Veröffentlichungstag und Bekanntmachung des Hinweises auf die Patenterteilung: **04.06.1986**
(21) Anmeldenummer: 83201163.9
(22) Anmeldetag: 05.08.1983
(51) Int. Cl.: B25B 9/04, H01R 43/00

(54) **Presswerkzeug vom Zangentyp**
Pressing tool of the pliers-type
Outil de presse du type à pinces

(30) Priorität: 09.09.1982 SE 8205127
(43) Veröffentlichungstag der Anmeldung: 21.03.1984
(73) Patentinhaber: C.A. Weidmüller GmbH & Co., D-32760 Detmold (DE)
(72) Erfinder: Wiener, Hans, S-183 63 Täby (SE); Undin, Hans, S-184 00 Akersberga (SE)
(74) Vertreter: Klauber, Tomas

## Beschreibung

Die Erfindung bezieht sich auf ein Presswerkzeug vom Zangentyp, umfassend einen Gerätekörperteil an den in einem rückwärts gelegenen Anschlussgebeit ein länglicher erster Handgriff starr angeschlossen ist; einen länglichen zweiten Handgriff der in einem an seinem Vorderende gelegenen Drehpunkt an den Gerätekörper in einer Anlenkstelle angelenkt ist; eine im Gerätekörper vor dem genannten Anschlussgebiet quer zur Richtung des ersten Handgriffes verlaufende geradlinige Führungsbahn; einen in dieser Führungsbahn gleitend angeordneten Backenträger der zwecks Beaufschlagen von einem am zweiten Handgriff vorgesehenen Betätigungsorgan mit einem zusammenarbeitenden Eingriffsorgan versehen ist; sowie ein Paar zusammenarbeitender Backenorgane, von denen das eine starr mit dem Gerätekörper verbunden an einem Ende der Führungsbahn angeordnet ist, und das andere am Backenträger angeordnet ist. Geräte dieser Art sind bekannt und ein Gerät, bei dem sich das eine Bearbeitungsorgan dem anderen gegenüber entlang einer Kreisbahn bewegt, ist z.B. in dem R.W. Trickle am 3.7.1956 erteilten USA-Patent 2 752 676, beschrieben.

In dem USA-Patent 811 283 vom 30.1.1906 wird ein Presswerkzeug für Verschlüsse von Güterwaggons beschrieben, welches im wesentlichen die Form einer Zange hat und einen Gerätekörperteil aufweist, an den in einem rückwärts gelegenen Anschlussgebeit ein länglicher erster Handgriff starr angeschlossen ist, wobei ein länglicher zweiter Handgriff in einem am Voderende des Handgriffes gelegenen Drehpunkt an den Gerätekörper angelenkt ist (mit «rückwärts» usw. wird in vorliegender Beschreibung die Richtung zum freien Ende der Handgriffe hin verstanden, und mit «vorwärts» usw. die entgegengesetzte Richtung). Im Gerätekörper ist vor dem genannten Anschlussgebiet eine quer zur Richtung des ersten Handgriffes verlaufende geradlinige Führungsbahn für einen gleitend darin angeordneten Backenträger vorgesehen. Der Backenträger ist zwecks Beaufschlagen von einem am zweiten Handgriff angeordneten Betätigungsorgan (einer Nockenfläche) mit einem mit diesem Betätigungsorgan zusammenarbeitenden Eingriffsorgann (einer Anliegefläche für die Nockenfläche) versehen.

Das Gerät weist zwei Backenorgane auf, von denen das eine an einem Ende der Führungsbahn starr mit dem Gerätekörper verbunden ist und das andere am Backenträger angeordnet ist. Der Gerätekörper bildet ein auf Hochkant gestelltes Prisma mit rechteckiger Bodenfläche, wobei die Anlenkstelle des zweiten Handgriffes am oberen Ende des Prismas, und ungefähr in der Längsachse der darunger gelegenen Führungsbahn, angeordnet ist.

Die Erfindung stellt sich die Aufgabe ein Presswerkzeug vom Zangentyp der zuletzt angeführten Art, d.h. mit geradliniger Bewegung eines Backenträgers insbesondere in der Hinsicht zu verbessern, dass bei der scherenartigen Annäherungsbewegung der beiden Handgriffe zueinander auf einfache Weise eine genaue geradlinige Führung eines das eine Bearbeitungsorgan tragenden Backenträgers erreicht wird, wobei der Backenträger gleichzeitig ohne aufwendige Montage- und Demontagearbeit in seine Führungsbahn eingesetzt und wieder herausgenommen werden kann. Auch soll der Backenträger zufolge günstiger Kraftübertragung vom angelenkten Handgriff an das am geradlinig geführten Backenträger angeordnete Bearbeitungsorgan ohne grösseren Kraftaufwand seitens des Benutzers stärker beaufschlagt werden, in einer vorteilhaften Weiterentwicklung insbesondere in der Schlussphase der Annäherungsbewegung an das andere Bearbeitungsorgan.

Diese Aufgabe wird mittels eines Werkzeuges gelöst welches die Kennzeichen des beigefügten Anspruchs 1 aufweist, wobei die angeschlossenen Unteransprüche vorteilhafte Weiterentwicklungen angeben.

Die Erfindung soll nun anhand beigeschlossener schematischer Zeichnungen näher erläutert werden. In den Zeichnungen zeigt:
Fig. 1 eine Seitenansicht des erfindungsgemässen Gerätes in offener Lage,
Fig. 2 eine Seitenansicht des vorderen Endes des Gerätes gemäss Fig. 1 in geschlossener Lage und mit entferntem Backenträger,
Fig. 3 einen Querschnitt durch das Gerät gemäss Fig. 1 entlang der Ebene 111-111 und in grösserem Massstab,
Fig. 4 ein Detail des Gerätes gemäss Fig. 1 in geschlossenem Zustand und in grösserem Massstab, und
Fig. 5 eine Seitenansicht einer abgewandelten Ausführungsform.

Das Gerät, welches aus beliebigem geeignetem Werkstoff, z.B. Metall oder Kunststoff (gegebenenfalls glasfiberverstärkt) hergestellt werden kann, weist einen Gerätekörperteil 10 mit einem vorderen Ende 10a auf. An demGerätekörperteil 10 ist ein erster Handgriff 11 mit seinem vorderen Ende 11 a starr angeschlossen um zusammen mit dem Gerätekörperteil 10 eine starre Baueinheit 100 zu bilden. Ein zweiter Handgriff 12 ist an seinem vorderen Ende 12a an das vordere Ende 1 Oa des Gerätekörperteiles 10 mittels eines Schwenkzapfens 13 gelenkig angeschlossen. Der Schwenkzapfen 13 bildet die Anlenkstelle bzw. den Drehpunkt des Handgriffes 12.

Im dargestellten Beispiel besteht die Baueinheit 100 im wesentlichen aus einer Trägerplatte 101 aus der zumindest nach einer Seite hin (d.h. dem Betrachter zugewandt) eine Randkante 102, ein Nabenteil 103, ein Paar Führungsklötze 104, die vorstehende Führungsorgane bilden, und eventuell ein Endanschlagsklotz 105 herausragen. Vorzugsweise ragen jedoch diese Elemente beiderseits der Trägerplatte 101 hervor, wie in Fig. 3 ersichtlich ist. Der zweite Handgriff 12 hat im Querschnitt vorzugsweise U-Form bzw. weist zwei von durch mittigen Freiraum getrennte Seitenteile 12',12' auf, und umfasst mit diesen Seitenteilen oder Schenkeln 12' und 12' die Trägerplatte 101.

In derTrägerplatte 101 und im Nabenteil 103 ist eine geradlinige Führungsbahn für einen Backenträger 20 angeordnet, der in der Führungsbahn gleitend gelagert ist. Die Führungsbahn wird aus miteinander parallelen Kanten oder Innenflächen 106', 106" eines in der Trägerplatte 101 und im Nabenteil 103 vorgesehenen Fensters 106 gebildet, sowie aus den einander zugewandten Flächen wie 104' der beiden Führungsklötze 104. Das Fenster 106 endet an dem den Klötzen 104 zugewandten Ende mit einer oberhalb dieser Klötze befindlichen Querkante 106a.

Der Drehpunkt 13 des Handgriffes 12 liegt von der Führungsbahn 106 entfernt, und zwar in zur Richtung A der Führungsbahn winkelrechter Richtung, und auf entgegengesetzter Seite der Führungsbahn als wo sich der Handgriff 11 befindet. Der angelenkte Handgriff 12 erstreckt sich somit vom Drehpunkt 13 zur Führungsbahn 106 hin und darüber hinaus.

Der Backenträger 20 kann an seinem ersten (in der Zeichnung oberen) Ende zu einem Bearbeitungs-oder Backenorgan für ein nicht dargestelltes Arbeitsstück geschaltet werden, oder mit einem austauschbaren derartigen Organ, z.B. einer Pressbacke 25, von einem Niet 26 festgehalten, bestückt sein. Die zweite Querkante 106b des Fensters 106 kann zu einem zusammenarbeitenden Bearbeitungs- oder Bakkenorgan gestaltet, oder mit einem austauschbaren derartigen zusammenarbeitenden Organ, z.B. der Backe 27, die von einem Niet 28 festgehalten wird, bestückt sein.

Der Backenträger hat im dargestellten Beispiel die Form eines umgekehrten U dessen Schenkel 20' und 20" unterhalb des Fensters 106 reichen und dort, im wesentlichen im Bereich 101 a zwischen den beiden Führungsklötzen 104, die Trägerplatte 101 auf gleiche Art wie die Schenkel 12', 12" des zweiten Handgriffes 12, aber von entgegengesetzter Seite her, umfassen, was am besten in Fig. 3 ersichtlich ist. Für die Bewegungs- und Kraftübertragung zwischen dem zweiten Handgriff 12 und dem Backenträger 20 sind an den beiden genannten Teilen zusammenarbeitende Übertragungsorgane vorgesehen die von Kontaktflächen 12c' und 12c" bzw. 20a' und 20a" gebildet sind. Bei Betätigung des Handgriffes 12 wird Bewegung und die Krafteinwirkung an den Bakkenträger 20 in Richtung A übertragen, aber hierbei wird immer zwischen den beiden in Eingriff befindlichen Übertragungsorganen auch eine gewisse Gleitbewegung in radialer Richtung (bezüglich des Drehpunktes 13) stattfinden.

Die an den beiden Schenkeln 12', 12" des zweiten Handgriffes 12 angeordneten Kontaktflächen 12c', 12c" sind im dargestellten Beispiel geradlinig bzw. eben und erstrecken sich radial gegenüber dem Drehpunkt 13. Die an den beiden Schenkeln 20', 20" des Backenträgers 20 angeordneten Kontaktflächen 20a', 20a" haben im dargestellten Beispiel gemäss Fig. 1 bis 3 einen dem Vorderende 10a des Gerätekörperteiles zugewandten ersten Teil m, der gekrümmt ist wie am besten aus Fig. 4 ersichtlich ist, und einen daran anschliessenden zweiten Teil n, der eben ist und auch radial gegenüber dem Drehpunkt 13 verläuft.

In den beiden äusseren Seitenflächen des Backenträgers 20 sind Vertiefungen 20b', 20b" für den Eingriff beider Enden einer bügelförmigen Feder 14 mit genickten Schenkeln vorgesehen. Der Steg der Feder 14 geht durch eine Öffnung 107 in der Trägerplatte 101 hindurch und die Knickstellen wie 14a stützen sich beiderseits der Trägerplatte 101 gegen die vorspringende Kante 102 ab, so dass die Feder 14 den Backenträger 20 dauernd gegen den zweiten Handgriff 12 andrückt.

Die Bewegung des zweiten Handgriffes 12 ist durch zwei Anschlagorgane begrenzt. Das erste Anschlagorgan bestimmt die offene Lage des Gerätes und wird aus einer Schlussfläche 102a der vorspringenden Kante 102 gebildet, gegen die ein Vorsprung 12d des zweiten Handgriffes anliegen kann. Das zweite Anschlagorgan bestimmt die geschlossene Endlage des Gerätes bzw. die innere Endlage des Backenträgers 20 und wird von den Anschlagklötzen 105 (je ein Klotz an jeder Seite der Trägerplatte) gebildet. Aus der Zeichnung ist jedoch ersichtlich, dass die Funktion des zweiten Anschlagorgans auch von den unteren Flächen 104a der Führungsklötze 104 ausgeübt werden kann.

Der Verlauf der Führungsbahn ist von dem Winkel a bestimmt welchen die Richtung A der Führungsbahn mit der Richtung B des ersten Handgriffes 11 einschliesst. Dieser Winkel ist im dargestellten Beispiel in der Grössenordnung von 70°, und kann bei der Ausführungsform gemäss Fig. 1 im allgemeinen in der Grössenordnung von 30°-120° liegen. Der Verlauf der Kontaktflächen 12c', 12c" und 20a', 20a" ist, wie bereits erwähnt, so gewählt, dass sich die genannten Kontaktflächen im wesentlichen radial zum Schwenkzapfen 13 erstrecken, wobei die Führungsbahn im wesentlichen winkelrecht zu diesen Kontaktflächen verläuft, wenn sich das Gerät in geschlossenem Zustand befindet.

Der im wesentlichen radiale Verlauf zumindest eines Teiles einer Kontaktfläche ist von der früher erwähnten Gleitbewegung bedingt. Was den Verlauf der beiden Handgriffe 11, 12 anbelangt, so können sich diese z.B. auch im wesentlichen parallel mit der Richtung A der Führungsbahn 106 erstrecken, wenn der Handgriff 12 z.B. zwischen dem Drehpunkt 13 und der Fläche 12c' so verläuft, wie in Fig. 1 dargestellt, dann aber mit etwa 90° abgebogen ist, oder wenn der Handgriff 12 gleich vom Drehpunkt 13 an parallel mit der Richtung A verläuft, und die Flächen 12c', 12c" an einem aus dem Handgriff vorspringenden Arm angeordnet werden. Hierbei ist der erste Handgriff 11 in geschlossener Lage jeweils mit dem zweiten Handgriff 12 im wesentlichen parallel.

Nach Einlegen eines Arbeitsstückes zwischen die Bearbeitungsorgane 25, 27 wird der zweite Handgriff 12 an den ersten Handgriff 11 herangeführt, wobei sich vorerst die gekrümmten Teile m der Kontaktflächen 20a', 20a" bei im wesentlichen punktförmiger Berührung mit den Kontaktflächen 12c', 12c" an diesen abwälzen. In der Endphase der Annäherungsbewegung der Handgriffe und der Bearbeitungsorgane geht die Berührungszone der Kontaktflächen 12c' und 20a' bzw. 1 2c" und 20a" auf den ebenen Flächenteil n über, wodurch ein mehr als nur punktförmiger, nämlich ein flächenhafter Kontakt herbeigeführt und noch bessere Kraftübertragung erreicht wird. Auch der bereits erwähnte Umstand, dass in dieser Endphase die Kontaktflächen 12c', 12c" winkelrecht zur Führungsbahn verlaufen, trägt zur wirkungsvollen Kraftübertragung bei.

In Fig. 5 ist eine abgewandelte Ausführungsform des erfindungsgemässen Gerätes dargestellt, bei der die punktförmige Berührung der Kontaktflächen 12c', 12c" mit den Kontaktflächen 20a', 20a" in den Anfangsphasen einer Bearbeitungsoperation dadurch erreicht wird, dass die Flächen 12a', 12a" etwa an der Stelle, wo die Flächenteilem und n gemäss Fig. 4 aneinanderstossen, eine vordere Ecke aufweisen, wobei die Kontaktflächen 20a', 20a" in ihrer ganzen Ausstreckung eben sind.

Während die Erfindung keineswegs auf die beispielsweise dargestellte Konstruktion mit einer mittigen Trägerplatte und einem U-förmigen Backenträger beschränkt ist, bietet diese Bauart den Vorteil, däss auf einfache Weise sowohl zuverlässige Führung, als auch eine einfache Montage des Backenträgers erreicht wird. Die Länge C des Fensters 106 wird vorzugsweise so gewählt, dass sie der Länger des Backenträgers 20 (vorzugsweise ohne das Bearbeitungsorgan 25) zumindest gleich ist, so dass der Backenträger 20 leicht von der Seite her in das Fenster 106 eingesetzt werden kann. Bei den Gleitbewegungen in der Führungsbahn wird der Backenträger 20 derart geführt, dass sein oberer, ungeteilter Teil von den Seitenflächen bzw. Kanten 106', 106" des Fensters 106, und sein unterer, von den beiden Schenkeln 20', 20" gebildeter Teil einerseits von den Führungsklötzen 104, und andererseits von dem dazwischen befindlichen Bereich 101 a der Trägerplatte geführt wird. Nachdem das Bearbeitungsorgan 25, und in noch grösserem Ausmass wenn auch das Bearbeitungsorgan 27, eingesetzt und von den betreffenden Zapfen 24, 26 gesichert worden ist, wird die freie Länge des Fensters 106 derart herabgesetzt, dass der Backenträger 20 eingeschlossen und gegen seitliches Herausfallen gesichert ist, weil die unteren Enden der Schenkel 20', 20" dann nicht mehr die untere Querkante 106a überschreiten können. Allerdings kann das Fenster 106 auch kürzer sein, und der Backenträger 20 dann aus zwei nach dem Einsetzen ins Fenster zusammenschraubbaren Teilen (z.B. Mittelteil plus ein Schenkel und ein separater zweiter Schenkel) bestehen.

Auch der zweite Handgriff 12 wird, ähnlich wie der Backenträger 20, durch Berührung seiner Schenkel 12', 12" mit der Trägerplatte 101 im Bereich 101 b geführt. Die Randkante 102 und der Nabenteil 103 weisen zweckmässigerweise das gleiche Breiten- bzw. Dickenmass_E auf wie der zweite Handgriff 12.

Im Rahmen der Erfindung sind auch andere als die beispielsweise dargestellten Ausführungsformen möglich. So können z.B. die Klemmflächen am Bakkenträger 20 oder am zweiten Handgriff 12 von zumindest einem herausragenden Zapfen ersetzt werden, der von zumindest einer Kontaktfläche an dem anderen Element, deren zumindest ein Teil radial verläuft, beaufschlagt wird.

## Patentansprüche

1. Presswerkzeug vom Zangentyp, umfassend einen Gerätekörperteil (10) an den in einem rückwärts gelegenen Anschlussgebiet ein länglicher erster Handgriff (11) starr angeschlossen ist; einen länglichen zweiten Handgriff (12) der in einem an seinem Vorderende gelegenen Drehpunkt (13) an den Gerätekörperteil (10) in einer Anlenkstelle angelenkt ist; eine im Gerätekörperteil (10) vor dem genannten Anschlussgebiet quer zur Richtung des ersten Handgriffes verlaufende geradlinige Führungsbahn (104', 106', 106"); einen in dieser Führungsbahn gleitend angeordneten Backenträger (20) der zwecks Beaufschlagen von einem am zweiten Handgriff vorgesehenen Betätigungsorgan (12c', 12c") mit einem zusammenarbeitenden Eingriffsorgan (20a', 20a") versehen ist; sowie ein Paar zusammenarbeitender Backenorgane (25, 27), von denen das eine (27) starr mit dem Gerätekörperteil (10) verbunden an einem Ende der Führungsbahn angeordnet ist, und das andere (25) am Backenträger angeordnet ist, dadurch gekennzeichnet, dass der Gerätekörperteil (10) die Form einer Planparallelplatte (101) aufweist und die Führungsbahn als ein diese Platte durchdringendes Fenster (106) mit parallelen, geradlinigen vorderen und rückwärtigen Seitenkanten (106', 106") gestaltet ist, wobei die genannte Anlenkstelle in winkelrechtem Abstand von der Führungsbahn vor der vorderen Seitenkante des die Führungsbahn bildenden Fensters an entgegengesetzter Seite als wo sich der erste Handgriff (11) an den Gerätekörperteil (10) anschliesst angeordnet ist, dass das genannte Betätigungsorgan (12c', 12c") in Abstand rückwärts vom genannten Drehpunkt gelegen ist, und dass zumindest eines (20a') der genannten Betätigungs-und Eingriffsorgane (12c', 12c", 20a', 20a") zumindest zum Teil (m) radial gegenüber der Anlenkstelle verläuft.

2. Presswerkzeug gemäss Anspruch 1, dadurch gekennzeichnet, dass die genannten Betätigungs-und Eingriffsorgane von Kontaktflächen gebildet sind.

3. Presswerkzeug gemäss Anspruch 2, dadurch gekennzeichnet, dass die genannten Flächen zu flächenhaftem gegenseitigen Eingriff in der Endlage des Backenträgers gestaltet sind indem sie zumindest teilweise (n) eben und in der genannten Endlage parallel miteinander sind.

4. Presswerkzeug gemäss irgendeinem der vorgehenden Ansprüche, dadurch gekennzeichnet, dass die Richtung (A) der Führungsbahn einen Winkel (a) von 30° bis 120° mit der Richtung (B) des ersten Handgriffes (11) einschliesst.

5. Presswerkzeug vom Zangentyp gemäss einem der vorgehenden Ansprüche, dadurch gekennzeichnet, dass der Backenträger im Querschnitt die Form eines ungekehrten U mit einem mittleren Teil und zwei Schenkeln (20', 20") hat und dass die Schenkel einen unter dem Fenster (106) gelegenen Wandungsteil (101a) des Gerätekörperteiles (10) umfassen.

6. Presswerkzeug vom Zangentyp gemäss Anspruch 5, dadurch gekennzeichnet, dass die Führungsbahn vorspringende Führungsorgane (104) aufweist, wobei der genannte mittlere Teil des Bakkenträgers von den Seitenkanten (106', 106") des Fensters (106), und die Schenkel (20', 20") von den genannten Führungsorganen und von einem benachbarten Wandungsbereich (101a) des Gerätekörperteiles geführt sind.

7. Presswerkzeug vom Zangentyp gemäss einem der vorgehenden Ansprüche, dadurch gekennzeichnet, dass ein Federorgan (14) vorgesehen ist, welches den Backenträger dauernd in Richtung zum angelenkten zweiten Handgriff (12) hin beaufschlagt.

8. Presswerkzeug vom Zangentyp gemäss einem der vorhergehenden Ansprüche, dadurch gekennzeichnet, dass der zweite Handgriff im Querschnitt zwei durch einen freien Raum getrennte Seitenteile (12', 12") aufweist und mit diesen Seitenteilen (12', 12") einen Wandungsteil (101b) des Gerätekörperteiles umfasst.

9. Presswerkzeug vom Zangentyp gemäss einem der vorgehenden Ansprüche, dadurch gekennzeichnet, dass der Gerätekörperteil mit dem ersten Handgriff zu einer Baueinheit (100) zusammengeschlossen ist die entlang eines Teiles ihres Umfanges von einer zumindest nach einer Seite hin vorstehenden Randkante (102) begrenzt ist und aus der ferner ein Nabenteil (103) sowie ein Paar Führungsklötze (104) für den Backenträger herausragen.

10. Presswerkzeug vom Zangentyp gemäss Anspruch 9, dadurch gekennzeichnet, dass zumindest eines der Elemente Randkante, Nabenteil und Führungsklötze von der Baueinheit (100) nach beiden Seiten hin herausragt.

## Claims

1. Pressing tool of the pliers-type, comprising a tool body member (10) to which an elongated first handle (11) is rigidly connected at a rearwardly located area of attachment; an elongated second handle (12) which at a swivel point (13) located at the forward end thereof is pivoted to the tool body member (10) at a pivot point; a rectilinear guiding track (104', 106', 106") extending in the tool body member (10) in front of the said area of attachment and transversely to the direction of the first handle; a jaw carrier (20) which is slidably arranged in this guiding track and which in order to be operable by an operating means (12', 12") arranged on the second handle is provided with a co-operating engagement means (20a', 20a"); and a pair of co-operating jaw means (25, 27), one (27) of which is rigidly connected to the tool body member (10) and the other one (25) is mounted on the jaw carrier, characterised by the fact that the tool body member (10) is defined by a plane- parallel plate (101) and the guiding track is embodied by a window (106) penetrating said plate and having parallel and straight forward and rear side edges (106', 106"), said pivot point being located at right angles spaced from the guiding track, and in front of the forward side edge of the window embodying the guiding track on the opposite side than where the first handle (11) joins the tool body member (10), that said operating means (12c', 12c") is located rearwardly spaced from said swivel point and that at least one (20a') of said operating and engagement means (12c', 12c", 20a', 20a") extends at least to a part (m) radially relative said pivot point.

2. Pressing tool according to claim 1, characterised by said opening and engagement means being defined by contact surfaces.

3. Pressing tool according to claim 2, characterised by said contact surfaces being shaped to engage one another along an area when the jaw carrier is in its end position by being at least in a part (n) planar and, in said end position, parallel one with another.

4. Pressing tool according to any one of the preceding claims, characterised by the direction (A) of the guiding track subtending an angle (a) of 30° to 120° with the direction-(B) of the first handle (11).

5. Pressing tool of the pliers type according to any one of the preceding claims, characterised by the jaw carrier having in cross-section the shape of a reversed U with a central part and two legs (20', 20") and the legs straddling a wall portion (101 a) of the tool body member (10) situated beneath the window (106).

6. Pressing tool of the pliers type according to claim 5, characterised by the guiding track being provided with projecting guiding means (104), said central part of the jaw carrier being guided by the side edges (106', 106") of the window (106) and the legs being guided by said guiding means and by an adjacent part (101 a) of the wall of the tool body member.

7. Pressing tool of the pliers type according to any one of the preceding claims, characterised by a spring means (14) which constantly affects the jaw carrier in a direction toward the pivoted second handle (12).

8. Pressing tool of the pliers type according to any one of the preceding claims, characterised by the second handle showing in cross-section two side parts (12', 12") separated by a free space and a portion (101b) of the wall of the tool body member being straddled by these side parts.

9. Pressing tool of the pliers type according to any one of the preceding claims, characterised by the tool body member and the first handle being united to a structural unit (100) which along a portion of its circumference is limited by a marginal edge (102) projecting at least on one side and from which (unit) further projects a boss member (103) and a pair of guiding blocks (104) for the jaw carrier.

10. Pressing tool of the pliers type according to claim 9, characterised by at least one of the members: marginal edge, boss member and guiding blocks projecting from the structural unit (100) on both sides.

## Revendications

1. Outil de presse du type à pince, comportant un corps (10) auquel est reliée rigidement une première poignée (11) allongée dans une zone de jonction placée vers larrière; une seconde poignée (12) allongée, qui est articulée sur le corps ( 10), dans une zone d'articulation comportant un centre de rotation (13) placé à son extrémité avant; une voie rectiligne de guidage (104', 106', 106") placée dans le corps (10) en avant de la zone de jonction précitée, et orientée perpendiculairement à la direction de la première poignée; un pôrte-mâchoires (20) monté de façon coulissante dans cette voie de guidage, et qui est pourvu, en vue d'une sollicitation par un organe d'actionnement (12c', 12c") prévu sur la seconde poignée, d'un organe d'accrochage (20a', 20a") associé; ainsi qu'une paire d'organes (25, 27) formant mâchoires coopérantes, dont l'un (27) est relié rigidement au corps (10) et est disposé à une extrémité de la voie de guidage, tandis que l'autre (25) est disposé sur le porte-mâchoires, caractérisé en ce que le corps (10) a la forme d'une plaque à faces latérales (1011, et la voie de guidage est profilée sous forme d'une fenêtre (106) traversant cette plaque et comportant des bords latéraux avant et arrière (106', 106") parallèles et rectilignes, la zone d'articulation précitée étant disposée, perpendiculairement à la voie de guidage, en avant du bord latéral avant de la fenêtre formant la voie de guidage, du côté opposé à celui où se trouve la première poignée (11) sur le corps (10), en ce que l'organe d'actionnement précité (12c', 12c") est placé à distance et en arrière du centre de rotation précité, et en ce qu'au moins l'un (20a') des organes d'actionnement et d'accrochage précités (12c', 12c", 20a', 20a") est orienté au moins en partie (m) radialement par rapport à la zone d'articulation.

2. Outil de presse selon la revendication 1, caractérisé en ce que les organes d'actionnement et d'accrochage précités sont constitués par des surfaces de contact.

3. Outil de presse selon la revendication 2, caractérisé en ce que les surfaces précitées sont profilées de manière à entrer en contact (mutuel d'accrochage dans la position limite du porte-mâchoires du fait qu'elles sont au moins en partie (n ) planes et parallèles entre elles dans la position limite précité.

4. Outil de presse selon l'une quelconque des revendications précédentes, caractérisé en ce que la direction (A) de la voie de guidage fait un angle (a) de 30° à 120° avec la direction (B) de la première poignée (11).

5. Outil de presse selon l'une des revendications précédentes, caractérisé en ce que le porte-mâchoires a en section droite la forme d'un U renversé comportant une partie centrale et deux branches (20', 20"), et en ce que les branches entourent une partie de paroi (101a) du corps (10) qui est placée en dessous de la fenêtre (106).

6. Outil de presse selon la revendication 5, caractérisé en ce que la voie de guidage comporte des organes de guidage en saillie (104), la partie centrale précitée du porte-mâchoires étant guidée par les bords latéraux (106', 106") de la fenêtre (106), tandis que les branches (20', 20") sont guidées par les organes de guidage précités et par une zone adjacente de paroi (101a) du corps de l'outil.

7. Outil de presse selon l'une des revendications précédentes, caractérisé en ce qu'un organe élastique (14) est prévu de manière à solliciter le porte-mâchoires en permanence en direction de la seconde poignée articulée (12).

8. Outil de presse selon l'une des revendications précédentes, caractérisé en ce que la seconde poignée comporte en section droite deux parties latérales (12', 12") séparées par un espace libre, et entoure par ces parties latérales (12', 12") une portion de paroi (101b) du corps de l'outil.

9. Outil de presse selon l'une des revendications précédentes, caractérisé en ce que le corps est relié à la première poignée pour former un ensemble unitaire ( 100), qui est délimité le long d'une partie de sa périphérie par un bord latéral (102) faisant saillie au moins d'un côté, et duquel font saillie en outre une partie-moyeu (103) ainsi que deux patins de guidage (104) du porte-mâchoires.

10. Outil de presse selon la revendication 9, caractérisé en ce que l'un au moins des éléments constitués par le bord latéral, la partie-moyeu et les patins de guidage fait saillie de lensemble unitaire (100) des deux côtés.
